# EUROPÄISCHE PATENTSCHRIFT

(11) **EP 0 979 376 B1**
(45) Veröffentlichungstag und Bekanntmachung des Hinweises auf die Patenterteilung: **17.07.2002**
(21) Anmeldenummer: 98929270.1
(22) Anmeldetag: 28.04.1998
(51) Int. Cl.: F25D 27/00, F25D 29/00, F25D 11/02

(54) **KÜHLGERÄT**
REFRIGERATOR
REFRIGERATEUR

(30) Priorität: 30.04.1997 DE 29707866 U
(43) Veröffentlichungstag der Anmeldung: 16.02.2000
(73) Patentinhaber: BSH Bosch und Siemens Hausgeräte GmbH, 81669 München (DE)
(72) Erfinder: ALTHAMMER, Hans, D-89522 Heidenheim (DE); JOKSCH, Harald, D-89269 Vöhringen (DE); LIPP, Walter, D-89437 Haunsheim (DE); LIMBÄCHER, Manfred, D-89428 Syrgenstein (DE)
(74) Vertreter: Thoma, Lorenz
(86) Internationale Anmeldenummer: EP9802515
(87) Internationale Veröffentlichungsnummer: WO9849507

(56) Entgegenhaltungen:
- EP-A- 0 161 967
- DE-A- 4 208 144
- DE-A- 4 210 603

## Beschreibung

Die Erfindung betrifft ein Kühlgerät mit einem Verdichter und wenigstens zwei in Reihenschaltung angeordneten, eine unterschiedliche Kälteleistung aufweisenden Verdampfern zur Kühlung von Kältefächem unterschiedlicher Temperatur, von denen im Fach höherer Temperatur eine Beleuchtungseinrichtung und ein Temperaturfühler angeordnet sind, welcher ein der Temperatur des Faches zumindest annähernd entsprechendes, einer Regeleinrichtung zugeführtes Signal erzeugt, wobei die Beleuchtungseinrichtung als Heizeinrichtung dient.

Ein derartiges Kühlgerät ist aus der EP-A-0161967 bekannt.

Ferner sind Kühlgeräte mit einem Normalkühlfach und einem ***- bzw. ****-Gefrierfach bekannt, die mit einer Einkreis-Kältemaschine ausgestattet sind, deren Kältemittelverdichter in den überwiegenden Fällen durch einen im Kühlfach angeordneten sogenannten Konstant-Ein-Regler gesteuert ist. Dabei wird mit Hilfe dieses Reglers der Verdichter bei Erreichen einer am Regler eingestellten und am Kühlfachverdampfer anhand eines Temperaturfühlers abgegriffenen Temperatur abgeschaltet und nach Erreichen einer das Abtauen des Kühlfachverdampfers sicherstellenden oberen Temperaturgrenze wieder in Betrieb genommen. Bei einer derartigen Temperaturregelung hängt die im Gefrierfach herrschende Temperatur sowohl von der im Regler eingestellten Soll-Temperatur im Kühlfach als auch vom Wärmeeinfall in dieses Fach ab. Bei tieferen Umgebungstemperaturen für das Kühlgerät besteht deshalb aufgrund des geringeren Wärmeeinfalls in das Kühlfach die Gefahr, daß die Temperatur im Gefrierfach unzulässig hohe Werte einnimmt. Aus diesem Grund ist man bei derartigen Kühlgeräten dazu übergegangen, im Kühlfach eine Heizeinrichtung vorzusehen, mit Hilfe derer bei tiefen Umgebungstemperaturen die Temperatur im Kühlfach erhöht wird und somit durch die häufigeren Verdichterlaufzeiten die bestimmungsgemäße Temperatur im Gefrierfach aufrechterhalten bleibt. Eine derartige Maßnahme zieht jedoch zusätzliche Aufwendungen für die Heizung und deren Installation im nicht vernachlässigbarem Maße nach sich.

Der Erfindung liegt die Aufgabe zugrunde, für Kühlgeräte gemäß dem Oberbegriff des Anspruches 1 eine Heizeinrichtung bereitzustellen, mit welcher die Nachteile des Standes der Technik vermieden sind und mit welcher auf einfache Weise die Temperaturregelung der genannten Kühlgeräte bei unterschiedlichem Wärmeeinfall verbessert ist.

Diese Aufgabe wird gemäß der Erfindung dadurch gelöst, daß der Beleuchtungseinrichtung ein als Kondensator ausgebildeter Vorwiderstand vorschaltbar ist, durch welchen die Leistungsabgabe der Beleuchtungseinrichtung reduziert ist.

Durch die erfindungsgemäße Lösung ist eine die Temperaturregelung von mit Einkreis-Kältemaschinen betriebenen Kühlgeräten mit ***- bzw. ****-Gefrierfächern bei tieferen Umgebungstemperaturen der Geräte deutlich verbessernde Heizeinrichtung bereitgestellt, deren Einsatzbreite durch einfache Anpassung des als Vorwiderstandes dienenden Kondensators auf mit unterschiedlichem Wärmeeinfall in das Kühlfach beaufschlagten Kühl- und Gefriergeräten erweitert ist. Durch den Einsatz eines Kondensators als Vorwiderstand für die als Heizeinrichtung betriebene Beleuchtungseinrichtung ist sichergestellt, daß neben der Heizeinrichtung keine zur Anhebung der Kühlfachtemperatur beitragende Heizquelle vorhanden ist, da an dem kapazitiven Vorwiderstand keine Wärmeleistung abfällt. Darüber hinaus ermöglicht der Einsatz eines kapazitiven Vorwiderstandes den Einsatz handelsüblicher herkömmlicher Glühlampen zu Heizzwecken für den Fall, daß zur Temperaturregelung bei bestimmten Gerätetypen nur eine sehr geringe Heizleistung, beispielsweise ca. 5 Watt erforderlich ist. Durch die Möglichkeit die Heizleistung handelsüblicher, üblicherweise für Beleuchtungseinrichtung bei Kühl- und Gefriergeräten zum Einsatz kommende Glühlampen für den jeweiligen Einsatzzweck als Heizung deutlich herabsetzen zu können, wird die Energiebilanz eines mit einer derartigen Heizeinrichtung betriebenen Kühl- und Gefriergerätes deutlich verbessert.

Nach einer bevorzugten Ausführungsform des Gegenstandes der Erfindung ist vorgesehen, daß der Kondensator durch einen Schalter in einem Stromkreis schaltbar ist, in welchem der Beleuchtungseinrichtung der Kondensator als Vorwiderstand vorgeschaltet ist.

Durch eine derartige Möglichkeit ist sichergestellt, daß die Beleuchtungseinrichtung nur dann als Heizeinrichtung betrieben wird, wenn dies die Umgebungstemperaturen des Kühlgerätes erforderlich machen.

Besonders einfach zu bedienen und einfach ausbildbar ist ein Schalter, wenn nach einer nächsten bevorzugten Ausführungsform des Gegenstandes der Erfindung vorgesehen ist, daß der Schalter als manuell zu bedienender Schalter ausgebildet ist.

Eine besonders zweckmäßige Ausbildung für einen Kondensator ergibt sich, wenn nach einer nächsten bevorzugten Ausführungsform des Gegenstandes der Erfindung vorgesehen ist, daß der Kondensator eine Kapazität von 100 nF bis 1µF aufweist, aber vorzugsweise eine Kapazität von 680 nF besitzt.

Entsprechend einer nächsten bevorzugten Ausführungsform des Gegenstandes der Erfindung ist vorgesehen, daß der Temperaturfühler die Temperatur des Verdampfers im Fach höherer Temperatur erfaßt.

Eine derartige Temperaturerfassung läßt den Einsatz eines preiswerten Konstant-Ein-Reglers zu.

Besonders genau erfaßt wird die Temperatur im Fach höherer Temperatur, wenn nach einer alternativen Ausgestaltung des Gegenstandes der Erfindung vorgesehen ist, daß der Temperaturfühler die Temperatur der Kühlfachluft im Fach höherer Temperatur erfaßt.

Die Erfindung ist in der nachfolgenden Beschreibung anhand eines in der beigefügten Zeichnung vereinfacht dargestellten Ausführungsbeispieles erläutert.

Es zeigen
- Fig. 1: einen mit einem ***-Gefrierfach ausgestatteten Tischkühlschrank mit einer als Regler-Leuchtenkombination ausgebildeten Beleuchtungseinrichtung, in raumbildlicher Ansicht von vorne und
- Fig. 2: die Beleuchtungseinrichtung in einem zu ihrem Betrieb als Kühlschrankbeleuchtung und als Heizeinrichtung geeigneten Stromlaufplan.

Gemäß Fig. 1 ist ein Haushalts-Tischkühlschrank 10 gezeigt, an dessen wärmeisolierendem Gehäuse 11 eine Tür 12 angeschlagen ist. Das wärmeisolierende Gehäuse 11 dient zur Aufnahme eines ***-Gefrierfaches 13, welches mit einer um eine vertikale Achse verschwenkbaren Gefrierfachtür 14 verschließbar ist. Unterhalb dem Gefrierfach 13, wärmeisolierend davon getrennt, ist ein Normalkühlfach 15 vorgesehen, welches mit mehreren, an seinen Seitenwänden 16 gehalterten Etageren 17 ausgestattet ist. Das Normalkühlfach 15 und das Gefrierfach 13 sind je von einem nicht gezeigten Verdampfer gekühlt, welche im Kältemittelkreislauf hintereinander in Reihenschaltung angeordnet und von einem einzigen Kältemittelverdichter mit Kältemittel beaufschlagt sind. Die Temperatur im Normalkühlfach 15 und im Gefrierfach 13 ist durch eine an der türanschlagseitigen Seitenwand 16 des Normalkühlfaches 15 angeordnete Regeleinrichtung einstellbar, welche als sogenannter Konstant-Ein-Regler ausgebildet und Bestandteil einer Regler-Leuchtenkombination 18 ist. Diese ist zu diesem Zweck mit einem nicht gezeigten, die Temperatur des Kühlfachverdampfers abgreifenden Temperaturfühler und einem in ihrem türnahen Bereich angeordneten, zur Einstellung der Temperatur dienenden Drehknopf 19 versehen. Der türferne Bereich der Regler-Leuchtenkombination 18 umfaßt einen als Beleuchtungseinrichtung 20 dienenden Abschnitt, welcher mit einer nicht dargestellten Glühlampe bestückt ist.

Wie aus Fig. 2 ersichtlich ist, liegt die Beleuchtungseinrichtung 20 in einem Stromkreis 21, welcher von einer an den Eingangspolen 22 des Stromkreises 21 anliegenden 230 V Wechselspannung gespeist ist. In Reihenschaltung zur Beleuchtungseinrichtung 20 ist ein erster Schalter 23 angeordnet, welcher Bestandteil der Regler-Leuchtenkombination ist und welcher durch die Tür 12 betätigt wird, wobei der Schalter 23 bei geschlossener Tür 12 sich in seiner geöffneten Stellung I befindet, während er bei geöffneter Tür 12 sich in seiner Schließstellung II befindet und somit die Stromzufuhr zur Beleuchtungseinrichtung 20 ermöglicht. Weiterhin ist im Stromkreis 21, in Reihenschaltung zur Beleuchtungseinrichtung 20 ein Kondensator 24 angeordnet, welcher als Vorwiderstand zum Betreiben der Beleuchtungseinrichtung 20 als Heizeinrichtung dient und welcher über einen zweiten Schalter 25 in den Stromkreis 21 schaltbar ist. Der Schalter 25 kann sowohl als manuell zu bedienender Schalter ausgebildet sein, welcher von einer Bedienperson des Tischkühlschrankes 10 dann in seine Schließstellung II gebracht wird, wenn die Umgebungstemperatur des Tischkühlschrankes unter einem Vorgabewert absinkt und somit der natürliche Wärmeeinfall in das Normalkühlfach 15 deutlich geschmälert ist. In der Schließstellung II des Schalters 25 wird die Glühlampe der Beleuchtungseinrichtung bei geschlossener Tür 12 als Heizeinrichtung betrieben und über den als Vorwiderstand dienenden Kondensator 24 bestromt, wodurch die Leistungsabgabe und somit deren Heizwirkung um den Spannungsabfall am Kondensator 24 geschmälert ist.

Der Schalter kann abweichend von dem vorliegenden Ausführungsbeispiel auch als elektronischer Schalter, z.B. Thyristor oder Triac ausgebildet sein, welcher über eine entsprechende Ansteuerschaltung angesteuert ist. Dieser ist als Eingangssignal beispielsweise das Signal eines die Umgebungstemperatur des Tischkühlschrankes 10 erfassenden Temperaturfühlers zugeführt, so daß der als Triac oder Thyristor ausgebildete Schalter beim Absinken der Umgebungstemperatur unterhalb eines bestimmten Vorgabewertes geschlossen wird und damit die Glühlampe der Beleuchtungseinrichtung 20 als Heizeinrichtung betrieben ist.

## Patentansprüche

1. Kühlgerät (10) mit einem Verdichter und wenigstens zwei in Reihenschaltung angeordneten, eine unterschiedliche Kälteleistung aufweisenden Verdampfern zur Kühlung von Kältefächern (13, 15) unterschiedlicher Temperatur, von denen im Fach (15) höherer Temperatur eine Beleuchtungseinrichtung (20) und ein Temperaturfühler angeordnet sind welcher ein der Temperatur des Faches (15) zumindest annähernd entsprechendes, einer Regeleinrichtung (18) zugeführtes Signal erzeugt, wobei die Beleuchtungseinrichtung (20) als Heizeinrichtung dient, **dadurch gekennzeichnet, daß** der Beleuchtungseinrichtung (20) ein als Kondensator (24) ausgebildeter Vorwiderstand vorschaltbar ist, durch welchen die Leistungsabgabe der Beleuchtungseinrichtung (20) reduziert ist.

2. Kühlgerät nach Anspruch 1, **dadurch gekennzeichnet, daß** der Kondensator (24) durch einen Schalter (25) in einen Stromkreis (21) schaltbar ist, in welchem der Beleuchtungseinrichtung (20) der Kondensator (24) als Vorwiderstand vorgeschaltet ist.

3. Kühlgerät nach Anspruch 2, **dadurch gekennzeichnet, daß** der Schalter (25) als manuell zu bedienender Schalter ausgebildet ist.

4. Kühlgerät nach Anspruch 1 oder 2, **dadurch gekennzeichnet, daß** der Kondensator (24) eine Kapazität von 100 nF bis 1 µF aufweist, aber vorzugsweise eine Kapazität von 680 nF besitzt.

5. Kühlgerät nach Anspruch 1, **dadurch gekennzeichnet, daß** der Temperaturfühler die Temperatur des Verdampfers im Fach (15) höherer Temperatur erfaßt.

6. Kühlgerät nach Anspruch 1, **dadurch gekennzeichnet, daß** der Temperaturfühler die Temperatur der Kühlfachluft im Fach (15) höherer Temperatur erfaßt.

## Claims

1. Cooling appliance (10) with a compressor and at least two evaporators, which are arranged in series and have a different coldness output, for the cooling of refrigerating compartments (13, 15) of different temperature, of which there are arranged in the compartment (15) of higher temperature an illuminating device (20) and a temperature sensor which generates a signal which corresponds at least approximately to the temperature of the compartment (15) and is fed to a regulating device (18), wherein the illuminating device (20) serves as a heating device, **characterised in that** a preliminary resistor, which is formed as a capacitor (24) and by which the power output of the illuminating device (20) is reduced, can be connected upstream of the illuminating device (20).

2. Cooling appliance according to claim 1, **characterised in that** the capacitor (24) is switchable by a switch (25) in a current circuit (21), in which the capacitor (24) is connected as preliminary resistance upstream of the illuminating device (20).

3. Cooling appliance according to claim 2, **characterised in that** the switch (25) is constructed as a manually operable switch.

4. Cooling appliance according to claim 1 or 2, **characterised in that** the capacitor (24) has a capacitance of 100 nF to 1 µF, but preferably a capacitance of 680 nF.

5. Cooling appliance according to claim 1, **characterised in that** the temperature sensor detects the temperature of the evaporator in the compartment (15) of higher temperature.

6. Cooling appliance according to claim 1, **characterised in that** the temperature sensor detects the temperature of the cooling compartment air in the compartment (15) of higher temperature.

## Revendications

1. Réfrigérateur (10) doté d'un compresseur et d'au moins deux évaporateurs placés en série, présentant une puissance frigorifique différente pour la réfrigération de compartiments frigorifiques (13, 15) de température différente, un dispositif d'éclairage (20) et un capteur de température étant placés à l'intérieur du compartiment (15) de température plus élevée, le capteur créant un signal correspondant au moins approximativement à la température du compartiment (15), et amené à un dispositif de réglage (18), le dispositif d'éclairage (20) servant de dispositif chauffant, **caractérisé en ce qu**'une résistance série formée comme un condensateur (24) peut être placée en amont du dispositif d'éclairage (20), au moyen de laquelle la puissance utile du dispositif d'éclairage (20) est réduite.

2. Réfrigérateur selon la revendication 1, **caractérisé en ce que** le condensateur (24) est commutable au moyen d'un interrupteur (25) dans un circuit électrique (21), dans lequel le condensateur (24) est placé en amont du dispositif d'éclairage (20) comme résistance série.

3. Réfrigérateur selon la revendication 2, **caractérisé en ce que** l'interrupteur (25) est formé comme un interrupteur à activer manuellement.

4. Réfrigérateur selon la revendication 1 ou 2, **caractérisé en ce que** le condensateur (24) présente une capacité de 100nF à 1 µF, mais possède de préférence une capacité de 680 nF.

5. Réfrigérateur selon la revendication 1, **caractérisé en ce que** le capteur de température détecte la température de l'évaporateur dans le compartiment (15) de température plus élevée.

6. Réfrigérateur selon la revendication 1, **caractérisé en ce que** le capteur de température détecte la température de l'air du compartiment frigorifique dans le compartiment (15) de température plus élevée.
